# FASCICULE DE BREVET EUROPEEN

(11) **EP 0 143 683 B1**
(45) Date de publication et mention de la délivrance du brevet: **18.05.1988**
(21) Numéro de dépôt: 84401998.4
(22) Date de dépôt: 05.10.1984
(51) Int. Cl.: F02P 7/02, H01C 3/20, H01C 17/28

(54) **Rotor de distribution d'allumage pour moteur a combustion interne**
Rotor für Verteiler einer Brennkraftmaschine
Rotor for a distributor of an internal-combustion engine

(30) Priorité: 27.10.1983 FR 8317137
(43) Date de publication de la demande: 05.06.1985
(73) Titulaire: DUCELLIER ET CIE, F-94000 Creteil (FR)
(72) Inventeur: Heritier Best, Pierre, F-663500 Issoire (FR)
(74) Mandataire: Gamonal, Didier

(56) Documents cités:
- DE-A- 1 123 866
- DE-A- 2 404 758
- DE-A- 2 457 033
- FR-A- 1 081 851
- FR-A- 2 070 386
- FR-A- 2 506 999
- US-A- 2 173 186
- US-A- 4 028 793

## Description

La présente invention concerne un rotor de distribution d'allumage notamment pour véhicule automobile.

De tels rotors de distribution d'allumage sont de plus en plus équipés d'une résistance dite d'antiparasitage disposée entre une électrode et une pièce de contact pour former un éclateur. Ce type d'éclateur est généralement obtenu par sertissage de l'électrode et de la pièce de contact aux extrémités de la résistance ce qui nécessite un stockage important des différents éléments constitutifs séparement avent assemblage.

La présente invention a pour but de remédier à cet inconvénient et concerne à cet effet un rotor de distribution d'allumage pour moteur à combustion interne, comportant un éclateur du type comprenant une résistance insérée entre une électrode et une pièce de contact caractérisé en ce que la résistance est constituée d'un support isolant obtenu par surmoulage de matière isolante sur des pattes d'ancrage réalisées respectivement sur l'électrode et la pièce de contact et autour duquel est bobiné un fil résistant dont les extrémites sont fixées par soudre sur des pattes réalisées respectivement sur l'électrode et la pièce de contact.

La description qui va suivre en regard des schémas annexés fera mieux comprendre comment l'invention peut êtré réalisée.
Les figures 1 à 4 représentent un procédé d'obtention d'un éclateur équipant un rotor conforme à l'invention.
La figure 5 représente un éclateur de rotor conforme à l'invention.
La figure 6 représente en coupe un rotor conforme à l'invention équipé dudit éclateur.

De façon connue un rotor 9 distribution comporte dans un logement un éclateur 1 constitué par un résistance 4 disposée entre une pièce de contact 2 et un électrode 3; voir p.ex. DE-A-1123866.

Conformément à l'invention l'éclateur 1 est constitué d'un support isolant 12 de forme préférentielle cylindrique obtenu par surmoulage de matière isolante sur des pattes d'ancrage 5 réalisées respectivement sur l'électrode 3 et la pièce de contact 2, et d'un fil résistant 7 bobiné autour du support isolant 12 et dont les extrémités sont fixées par soudure respectivement sur des pattes 6 réalisées respectivement sur l'électrode 3 et la pièce de contact 2.

Selon la figure 1 les pièces de contact 2 et les électrodes 3 sont obtenues par découpe dans une même bande 10 de matiériau conducteur et sont maintenues à un cadre 8 dans une position entre elles, équivalente à leur position fonctionnelle, par des pontets 11. Chaque électrode 3 comporte une patte d'ancrage 5 en vis à vis d'une patte d'ancrage 5 réalisée dans la pièce de contact 2. Et chacune des électrodes 3 et des pièces de contact 2 comporte une patte 6.

Le support isolant 12 est alors surmoulé sur les pattes d'ancrage 5 puis les pontets 11 découpés.

Le fil résistant 7 est ensuite enroulé autour du support isolant 12 et ses extrémités sont soudées respectivement à une patte 6 de l'électrode 3 et à une patte 6 de la pièce de contact 2.

La résistance ainsi formée par le support isolant 12 et le fil résistant 7 peut ensuite être imprégnée de vernis afin de faciliter la manipulation de l'élacteur vers son logement dans le rotor 9.

## Revendications

1. Rotor (9) de distribution d'allumage pout moteur à combustion interne, comportant un éclateur (1) du type comprenant une résistance (4) insérée entre une électrode (3) et une pièce de contact (2) caractérisé en ce que la résistance (4) est constituée d'un support isolant (12) obtenu par surmoulage de matière isolante sur des pattes d'ancrage (5) réalisées respectivement sur l'électrode (3) et la pièce de contact (2) et autour duquel est bobiné un fil résistance (7) dont les extrémités sont fixées par soudure sur des pattes (6) réalisées respectivement sur l'électrode (3) et la pièce de contact (2).

2. Rotor selon la revendication 1 caractérisé en ce que l'électrode (3) et la pièce de contact (2) sont obtenues par découpe dans une même bande (10) de matériau conducteur en étant maintenues à ladite bande par des pontets (11) dans une position entre elles, équivalente à leur position fonctionnelle, les pattes d'ancrage (5) étant en vis à vis l'une de l'autre, et en ce que le surmoulage du support isolant (12) sur les pattes (5) est réalisé avant la découpe des pontets (11).

## Patentansprüche

1. Rotor (9) eines Zündverteilers für einen Verbrennungs- motor mit einem Unterbrecher (1), bei dem zwischen einer Elektrode (3) und einem Kontaktstück (2) ein Widerstand (4) angeordnet ist, dadurch gekennzeichnet, daß der Widerstand (4) einen isolierenden Träger (12) aufweist, der durch Überformen eines Isolierstoffs über zwei Verankerungspratzen (5) der Elektrode (3) bzw. des Kontaktstücks (2) gebildet ist, und um den ein Widerstandsdraht (7) gewickelt ist, dessen Enden durch Schweißen oder Löten an Pratzen (6) befestigt sind, die an der Elektrode (3) bzw. am Kontaktstück (2) ausgebildet sind.

2. Rotor nach Anspruch, dadurch gekennzeichnet, daß die Elektrode (3) und das Kontaktstück (2) durch Ausstanzen aus einem gemeinsamen Streifen (10) aus leitendem Werkstoff gebildet sind und mit diesem Streifen durch Stege (11) in einer gegenseitigen Stellung verbunden bleiben, die ihrer Gebrauchsstellung entspricht, wobei die Verankerungspratzen (5) einander gegenüberliegen, und daß das Überformen der Pratzen (5) mit dem isolierenden Träger (12) vor dem Durchtrennen der Stege (11) stattfindet.

## Claims

1. An ignition distribution rotor (9) for an internal combustion engine, having a discharger (1) of the type comprising a resistance (4) inserted between an electrode (3) and a contact part (2), characterized in that the resistance (4) consists of an insulating support (12) obtained by moulding insulating material on two anchoring legs (5) formed respectively on the electrode (3) and the contact part (2) and around which is wound a resistance wire (7), the ends of which are soldered on two tabs (6) formed respectively on the electrode (3) and the contact part (2).

2. A rotor according to Claim 1, characterized in that the electrode (3) and the contact part (2) are obtained by making cuts in the same strip (10) of conducting material, being held on the said strip by carrying pieces (11) with a space between them, equal to their operating position, the anchoring legs (5) being face to face with one another, and in that moulding of the insulating support (12) on the anchoring legs (5) is performed before the carrying pieces (11) are cut.
